# EUROPÄISCHE PATENTSCHRIFT

(11) **EP 0 078 253 B1**
(45) Veröffentlichungstag und Bekanntmachung des Hinweises auf die Patenterteilung: **18.09.1985**
(21) Anmeldenummer: 82890154.6
(22) Anmeldetag: 25.10.1982
(51) Int. Cl.: B41F 7/02

(54) **Mit Hochdruckplatten arbeitende Rotationsdruckmaschine**
Relief printing plates employing rotary printing machine
Machine rotative utilisant des plaques d'impression typographiques

(30) Priorität: 27.10.1981 AT 4553/81
(43) Veröffentlichungstag der Anmeldung: 04.05.1983
(73) Patentinhaber: Dr. Fritz Liebe-Herzing Graphische Maschinen KG, A-1050 Wien (AT)
(72) Erfinder: Liebe-Herzing, Fritz, Dr., A-1050 Wien (AT)
(74) Vertreter: Holzer, Walter, Dipl.-Ing.

## Beschreibung

Die Erfindung betrifft eine mit Hochdruckplatten arbeitende Rotationsdruckmaschine, bei welcher die Plattenzylinder auf den Druckträger Farbe abgeben, von welchem die Farbe auf einem Druckzylinder eines ersten Druckwerks aufgebaut wird, und von einem weiteren Plattenzylinder kommende Farbe mittels der anderen Seite des Druckträgers auf einen Druckzylinder eines nachgeschalteten Druckwerks aufgebaut wird (DE-C-233 984).

Neben dem Hochdruckverfahren, auch Buchdruck genannt, ist das Flachdruckverfahren entwickelt worden, bei welchem der Farbauftrag im Gegensatz zum Hochdruck in einer Ebene durch die abstoßende Wirkung zwischen Fett und Wasser ermöglicht wird.

Damit der Druckträger mit dem angefeuchteten Druckbild nicht direkt in Berührung kommt, wird ein mit einem Gummituch bespannter Zylinder dazwischen geschaltet, der durch die Anschmiegsamkeit des Gummituches an den Druckträger und an das Druckbild eine gleichmäßig egalisierende Farbverteilung bewirkt und damit einen originalgetreuen Druck ermöglicht. Dieses Verfahren, bei welchem das Druckbild von einer flachen, mit Fett angereicherten Farbe eingefärbten Platte über einen Gummituchzylinder an den Druckträger abgegeben wird, ist der klassische Offsetdruck. Entscheidend für die Qualität des Offsetdruckbildes ist somit der Abdruck vom Gummituchzylinder, der zum eigentlichen Farbträger wird. Bei Mehrfarbenmaschinen wird der Gummituchzylinder auch zum Farbträger von den vorhergehenden Druckwerken, weil der Druckträger bei seinem Durchlauf an jeden Gummituchzylinder Farbe abgibt, die sich dort aufbaut, und an den Druckträger auch wieder egalisiert abschlägt.

Der Nachteil des vorstehend erläuterten Offsetdruckverfahrens liegt in der zwingend erforderlichen Anwendung von Wasser, das häufig mit einem Alkoholzusatz versehen ist, und von infolge des notwendigen Fettzusatzes langsam trocknender Farbe. Bei sehr schnell laufenden maschinen mit Zylinderdrehzahlen von 40000-50 000 U/min und einer Bahngeschwindigkeit von 7 m/s muß außerdem die Farbe am Druckträger, der in der hauptsache Papier ist, nach dem Bedrucken bei sehr hohen Temperaturen, die bis zu 250 °C betragen, getrocknet werden, und es müssen die freigesetzten Dämpfe nachverbrannt werden ; diese Maßnahmen erweisen sich aber wegen des großen Energieaufwandes und der damit verbundenen Kosten als wirtschaftlich nicht vertretbar.

Es ist ferner bereits bekannt, das Druckbild von einem Hochdruckbildträger mit Hochdruckfarbe auf den Gummituchzylinder zu bringen. Der Hochdruckbildträger prägt aber bei dem zur Farbabgabe notwendigen Druck das aufgespannte Gummituch, so daß das Gummituch nur einmal verwendet werden könnte bzw. eine gleichmäßige Farbabgabe an den Druckträger nicht mehr gewährleistet wäre, was die Qualität des Offsetdruckes beeinträchtigen würde.

Der Hochdruck ist zweifellos das wirtschaftlichste Druckverfahren, aber es kann die Druckqualität, die u. a. durch die anschmiegsamen Gummitücher und durch den mehrfachen, damit verteilenden und egalisierenden Farbaustausch bewirkt wird, nicht erreichen.

Es ist nun bereits aus der DE-C-233984 eine Hochdruckrotationsmaschine der einleitend geschilderten Gattung bekannt, bei welcher die Drucklinien zwischen den Plattenzylindern und zugeordneten Druckzylindern verlaufen. Mit dieser Maschine wird ein Offsetdruckeffekt Gummi gegen Gummi nicht erzielt, sondern lediglich ein einfacher Schön- und Widerdruck.

Die Aufgabe der Erfindung besteht nun darin, eine Rotationsdruckmaschine der einleitend angegebenen Gattung zu schaffen, welche die vorstehend geschilderten Nachteile vermeidet und ein Aufbringen des Druckbildes auf den Gummituchzylinder mit Hochdruckfarbe sowie einen Offsetdruckeffekt ermöglicht. Die erfindungsgemäße Rotationsdruckmaschine zeichnet sich dadurch aus, daß die Druckzylinder Gummituchzylinder darstellen, wobei ein Offsetdruckeffekt Gummi gegen Gummi durch Drucklinien zwischen den einzelnen Gummituchzylindern erreicht wird, und daß dem letzten Plattenzylinder des letzten Druckwerks ein zusätzlicher Gummituch- und Druckzylinder nachgeschaltet ist.

Durch diese Druckträgerführung wird das Gummituch von der Hochdruckplatte nicht geprägt, weil der Druckträger dazwischen geschaltet ist. Da bei der Erfindung der Ausdruck von einem Gummituchzylinder gegen einen anderen Gummituchzylinder erforlt, liegt ein kombiniertes Hochdruck-Offsetverfahren vor. Bei der erfindungsgemäßen « Hochoffsetdruckmaschine » handelt es sich somit um eine Maschine, bei der die frisch auf den Druckträger abgelegte Farbe von diesem auf einem nachfolgenden Gegendruck- und Gummituchzylinder doublierfrei aufgebaut und von diesem abgedruckt wird. Mit Hilfe des Druckträgers werden die Farben bis zum letzten Gummituchzylinder, mit welchem der Druck beendet wird, aufgebaut, so daß auf dem letzten Gummituchzylinder alle Farben in genau vorbestimmter Menge vorhanden sind und eine gleichmäßige, wolkenfreie Farbabdeckung der ungleichmäßigen Papieroberfläche erreicht wird. Nachlaufende Abschnitte des Druckträgers dienen bei der Erfindung zum Ausgleichen und Glätten der Farbe, was durch den mehrfachen Farbaustausch zwischen dem Druckträger und den Gummituch- und Druckzylinder erreicht wird. Der Druckträger ist vorzugsweise ein endloser oder bogenförmiger Druckträger.

Bei der erfindungsgemäßen Druckmaschine entfallen vorteilhaft die Feuchtwerke in den Druckwerken, weil keine fette Farbe mehr verwendet wird. Die Hochdruckfarbe trocknet schneller, so daß energieaufwendige Trockner und die nachverbrennung der Dämpfe entbehrlich werden. Es genügt, wenn nach einem weiteren Merkmal der Erfindung bei Verwendung eines endlosen Druckträgers dem letzten Druckwerk eine Druckträgerumlenkung zur Verlängerung des Druckträgerweges zwecks Trocknung der Farbe vor dem Einlauf des Druckträgers in den Falzapparat nachgeschaltet ist. Die durch die Druckträgerumlenking bewirkte Luftbewegung reicht zur Trocknung aus. Dadurch ergeben sich geringere Herstellungskosten für die Maschine, und bei jedem Anlaufen ein bedeutend geringerer Makulaturanfall, weil das Gleichgewicht zwischen Feuchtung und Farbauftrag nur durch längeres Einlaufen hergestellt werden kann.

Die Erfindung wird nachfolgend an Ausführungsbeispielen unter Bezugnahme auf die schematischen Zeichnungen näher erläutert. Es zeigen
Figur 1 eine Seitenansicht einer Rotationsdruckmaschine gemäß der Erfindung ;
Figur 2 eine Seitenansicht einer für endlose Druckträger bestimmten Ausführungsform der erfindungsgemäßen Maschine und
Figur 3 eine Seitenansicht einer für bogenförmige Druckträger bestimmten Ausführungsform.

Bei der in Figur 1 dargestellten Rotationsdruckmaschine, die mehrere im wesentlichen gleichartig aufgebaute, hintereinander geschaltete Druckwerke D₁-D,ᵥ für mehrere Farben umfaßt, läuft eine endlose Druckträgerbahn im ersten Druckwerk D zuerst über einen Plattenzylinder 2, auf den eine Hochdruckplatte aufgespannt ist, welche das mit Druckfarbe eingefärbte Druckbild trägt. Ein nachgeschalteter Gummituchzylinder 4, der im klassischen Offsetdruckverfahren das Druckbild direkt von der Offsetplatte aufnimmt, wirkt dabei als Druckzylinder. Ein dem Gummituchzylinder 4 nachgeschalteter Gummituchzylinder 5 hat gemäß Figur 1 die gleiche Funktion wie im üblichen Offsetdruckverfahren, nur wird auf dem Gummituchzylinder 5 das Druckbild mittels des Druckträgers 1 und nicht von einer Offsetplatte aufgebaut.

Mittels eines dem Gummituchzylinder 5 nachgeschalteten Plattenzylinders 3 des ersten Druckwerkes D, wird das Druckbild auf die Oberseite des Druckträgers 1 aufgebracht und auf einem dem Gummituchzylinder 4 entsprechenden Gummituchzylinder 8 des zweiten Druckwerkes D das Druckbild aufgebaut, während das Druckbild von einem dem Gummituchzylinder 8 vorgeschalteten Plattenzylinder 6 des zweiten Druckwerkes D,1 über den Druckträger 1 auf einem dem Gummituchzylinder 8 nachgeschalteten Gummituchzylinder 9 aufgebaut wird.

Der vorstehend geschilderte Vorgang wiederholt sich in der gleichen Weise in allen hintereinander geschalteten Druckwerken, bis das letzte Druckbild vom letzten Plattenzylinder 10 des letzten Druckwerkes Dₗᵥ am Druckträger 1 aufgetragen ist. Dieses letzte Druckbild muß vom Druckträger 1 auf einen zusätzlichen, dem Gummituchund Druckzylinder 11 des letzten Druckwerkes Dv zugeordneten Gummituchzylinder 12 aufgebaut werden, damit der Offsetdruck vom Gummituch auf für die letzte Farbe gegeben ist.

Wie Figur 1 zeigt, ist dem letzten Druckwerk Dv eine Umlenkeinrichtung 13 für die Druckträgerbahn 1 nachgeschaltet, in welcher diese mehrfach umgelenkt wird, wodurch die fettlose Hochdruckfarbe bei nichtsaugendem Druckträger vor dem Einlaufen des Druckträgers 1 in einen nachgeschalteten Falzapparat 14 getrocknet wird. Eine gesonderte Heizeinrichtung für die Trocknung ist nicht erforderlich.

Die erfindungsgemäße Maßnahme, den Druckträger 1 für den Aufbau der Farbe am Gummituchzylinder zu verwenden, ist sowohl für Rollen-Offsetmaschinen als auch für Bogen-Offsetmaschinen anwendbar, doch bedarf es einer anderen Anordnung der Zylinder als bei den herkömmlichen Offsetmaschinen, wie dies in den Figuren 2 und 3 dargestellt ist. Die Erfindung ermöglicht dabei eine vereinfachte Maschinenausbildung mit einer Zylinderanordnung, die freie Papierwege zwischen den einzelnen Druckwerken vermeidet, wie dies nachfolgend erläutert wird.

Figur 2 zeigt schematisch eine Ausführungsform der Erfindung für Rollen-Offsetmaschinen mit mehreren Druckwerken, welche prinzipiell den Druckwerken der Maschine nach Figur 1 entsprechen. Auf der Oberseite des einlaufenden endlosen Druckträgers 1 wird von einem Plattenzylinder 18 mittels eines Druckzylinders 17 das Druckbild bzw. eine erste Farbe aufgetragen. Der Druckträger 1 gelangt sodann auf einen Gummituchzylinder 19, auf welchem das Druckbild aufgebaut wird ; zugleich erhält der Druckträger auf seiner Unterseite das Druckbild von Plattenzylindern 20 und 21, wobei der Zylinder 19 als Druckzylinder wirkt. Der Druckträger 1 wird sodann von einem Gummituchzylinder 22 übernommen, auf dem sich die Farbe vom Druckbild der Plattenzylinder 20 und 21 aufbaut, und gleichzeitig übernimmt der Druckträger 1 auf seiner Oberseite als zweite Farbe das Druckbild von einem Plattenzylinder 23, für welchen der Zylinder 22 Druckzylinder ist. Die Farbe dieses Druckbildes wird auf einem nachgeschalteten Gummituchzylinder 24 aufgebaut, der zugleich als Überfabezylinder an ein nachgeschaltetes Druckwerk dient. Der Druckträger 1 ist nun bereits auf der Ober- und Unterseite mit je zwei Farben bedruckt. Nach der Übernahme des Druckträgers 1 durch einen Gummituch- und Druckzylinder 25 erfolgt die Farbabgabe auf den Druckträger vom Druckbild eines Plattenzylinders 26 und der ausgehend vom Plattenzylinder 18 vorstehend erläuterte Vorgang wiederholt sich im zweiten Druckwerk.

Die Farbe des von einem Plattenzylinder 28 auf den Druckträger 1 abgegebenen Druckbildes wird auf einem dem Plattenzylinder 28 nachgeschalteten Gummituchzylinder 29 aufgebaut, gegen welchen ein Gummituch- und Druckzylinder 27 wirkt. Auf diese Weise wird auch die letzte Farbabgabe von einem Gummituchzylinder egalisiert. Vom Gummituchzylinder 29 läuft der Druckträger 1 in die bereits anhand von Figur 1 erläuterte Umlenkeinrichtung 13 und sodann in den Falzapparat 14.

Der Offsetdruckeffekt Gummi gegen Gummi wird durch die Drucklinien zwischen den Gummituchzylindern 4 und 5, 8 und 9, 11 und 12, 17 und 19, 19 und 22, 22 und 24. 24 und 25 sowie 27 und 29 erreicht.

Bei der in Figur 3 dargestellten Ausführung für eine Bogen-Offsetmaschine laufen grundsätzlich die bereits anhand von Figur 2 vorstehend erläuterten Arbeitsvorgänge am Bogen 15 ab; eine Änderung ergibt sich nur insoferne, als die Gummituchzylinder nach der vorher andhand von Figur 2 beschriebenen Anordnung mit Greifersystemen wie bei Bogenoffsetmaschinen ausgestattet sind und dem ersten Druckzylinder 17 ein Anlagezylinder 16 vorgeschaltet sowie dem Gummituchzylinder 29 ein Auslagezylinder 30 mit einem Auslagesystem 31 nachgeschaltet ist. In der Vorrichtung nach Figur 3 werden Bogen im Offsetverfahren mit Hochdruckplatten beidseitig in einem Durchgang bedruckt.

Bei beiden vorstehend erläuterten Ausführungsformen kann auch nach dem Abschalten der oberen oder unteren Plattenzylinder 18, 23 bzw. 20, 21 usw. der Druckträger 1 bzw. 15 einseitig bedruckt werden. Die erfindungsgemäße Maschine kann einseitig oder doppelseitig druckend und mit beliebiger Druckwerkanzahl gebaut werden.

## Patentansprüche

1. Mit Hochdruckplatten arbeitende Rotationsdruckmaschine, bei welcher die Plattenzylinder (2 ; 18) auf den Druckträger (1 ; 15) Farbe abgeben, von welchem die Farbe auf einem Druckzylinder (5; 19) eines ersten Druckwerks aufgebaut wird, und von einem weiteren Plattenzylinder (3 ; 20, 21) kommende Farbe mittels der anderen Seite des Druckträgers (1 ; 15) auf einem Druckzylinder (8 ; 22) eines nachgeschalteten Druckwerks aufgebaut wird, dadurch gekennzeichnet, daß die Druckzylinder (5 ; 19 ; 8 ; 22) Gummituchzylinder darstellen, wobei ein Offsetdruckeffekt Gummi gegen Gummi durch Drucklinien zwischen den einzelnen Gummituchzylindern (4, 5 bzw. 8, 9 bzw. 11, 12 ; 17, 19 bzw. 19, 22 bzw. 22, 24 bzw. 24, 25 bzw. 27, 29) erreicht wird, und daß dem letzten Plattenzylinder (10 ; 28) des letzten Druckwerks ein zusätzlicher Gummituch- und Druckzylinder (12 ; 29) nachgeschaltet ist.

2. Rotationsdruckmaschine nach Anspruch 1, dadurch gekennzeichnet, daß der Druckträger ein endloser oder bogenförmiger Druckträger (1 bzw. 15) ist.

3. Rotationsdruckmaschine nach Anspruch 1, dadurch gekennzeichnet, daß bei endlosen Druckträger dem letzten Druckwerk eine Druckträgerumlenkung (13) zur Verlängerung des Weges zwecks Trocknung der Farbe vor dem Einlauf des Druckträgers (1) in den Falzapparat (14) nachgeschaltet ist.

## Claims

1. Relief printing plates employing rotary printing machine, in which the plate cylinders (2 ; 18) supply colour onto the print carrier (1 ; 15), from which the colour is built up on an impression cylinder (5 ; 19) of a first printing unit, and colour from a further plate cylinder (3 ; 20, 21) is being built up on an impression cylinder (8 ; 22) of a subsequent printing unit by means of the other side of said print carrier (1 ; 15), characterized in that the impression cylinders (5 ; 19 ; 8 ; 22) are rubber cloth cylinders, an offset printing effect rubber against rubber being achieved by the printing lines between the individual rubber cloth cylinders (4, 5 or 8, 9 or 11, 12, respectively ; 19 or 19, 22 or 22, 24 or 24, 25 or 27, 29, respectively), and in that an additional rubber cloth and impression cylinder (12 ; 29) follows the last plate cylinder (10; 28) of the last printing unit.

2. Rotary printing machine according to claim 1, characterized in that the print carrier is an endless or a sheet like print carrier (1 or 15, respectively).

3. Rotary printing machine according to claim 1, characterized in that in case of an endless print carrier the last printing unit is followed by a return means (13) for the print carrier in order to lengthen the path to dry the colour before the entry of the print carrier (1) into the folding apparatus.

## Revendications

1. Machine rotative utilisant des plaques d'impression typographiques dans laquelle les cylindres porte-plaques (2 ; 18) déposent de la couleur sur le support d'impression (1 ; 15) au moyen duquel cette couleur est transférée sur le cylindre imprimeur (5 ; 19) d'un premier poste d'imprimerie, la couleur en provenance d'un autre cylindre porte-plaques (3 ; 20, 21) étant transférée au moyen de l'autre côté du support d'impression (1, 15) sur le cylindre imprimeur (8 ; 22) d'un poste d'imprimerie y relié, caractérisée en ce que les cylindres imprimeurs (5 ; 19 ; 8 ; 22) comportent des revêtements de caoutchouc, un effet d'impression offset caoutchouc contre caoutchouc étant obtenu par des lignes de pression entre les cylindres individuels à revêtements de caoutchouc (4, 5 respectivement 8, 9 respectivement 11, 12; 17, 19 respectivement 19, 22 respectivement 22, 24 respectivement 24, 25 respectivement 27, 29) et en ce qu'un cylindre imprimeur à revêtement en caoutchouc supplémentaire (12 ; 29) est relié au dernier cylindre porte-plaques (10 ; 28) de la dernière imprimerie.

2. Machine rotative d'impression suivant la revendication 1, caractérisée en ce que le support d'impression est continu ou réalisé sous forme de feuilles successives (1 respectivement 15).

3. Machine rotative d'impression suivant la revendication 1, caractérisée en ce que le support continu traverse un ensemble de tambours après le dernier poste d'imprimerie afin de prolonger son trajet en vue de sécher la couleur avant que ledit support d'impression (1) n'entre dans la plieuse (14).
